# FASCICULE DE BREVET EUROPEEN

(11) **EP 0 876 261 B1**
(45) Date de publication et mention de la délivrance du brevet: **26.04.2000**
(21) Numéro de dépôt: 96914363.5
(22) Date de dépôt: 04.06.1996
(51) Int. Cl.: B44F 1/10, G09F 13/20, B41M 3/06, B44F 1/08

(54) **PROCEDE DE FABRICATION D'UNE REPRODUCTION AVEC EFFET DE LUMINESCENCE ET REPRODUCTION FABRIQUEE PAR LA MISE EN OEUVRE DU PROCEDE**
VERFAHREN ZUR HERSTELLUNG VON EINEM LUMINESZIERENDE BILD UND DANACH HERGESTELLTES BILD
METHOD FOR MAKING A LUMINESCENT DUPLICATE, AND RESULTING DUPLICATE

(30) Priorité: 07.06.1995 FR 9506721
(43) Date de publication de la demande: 11.11.1998
(73) Titulaire: LUMITECH S.A., 1227 Carouge/Genève (CH)
(72) Inventeur: PLANCHE, Patrick, Claude, CH-1253 Vandoeuvres (CH); PLANCHE, François, Maurice, CH-1205 Genève (CH); COLLET, Jacques-Charles, Roger, CH-1812 Rivaz (CH)
(74) Mandataire: Kiliaridis, Constantin
(86) Numéro de dépôt international: IB9600556
(87) Numéro de publication internationale: WO9640530

(56) Documents cités:
- EP-A- 0 419 229
- EP-A- 0 489 561
- EP-A- 0 514 346
- GB-A- 2 147 542
- US-A- 4 057 730
- US-A- 4 652 464

## Description

La présente invention concerne un procédé de fabrication d'une reproduction avec effet de luminescence, ainsi qu'une telle reproduction.

Il est actuellement connu de réaliser des reproductions avec un effet de luminescence et plus précisément de photoluminescence du type image en ombre chinoise positive ou négative ou des images réalisées à l'aide de pigments photoluminescents teintés. Ces deux types d'images à effet luminescent sont essentiellement réalisés selon les procédés suivants :
par impression sérigraphique et éventuellement en offset avec des encres photoluminescentes teintées ou non sur différents supports, tels que papier, tissu, plastique, métal,
par diverses formes d'impression (sérigraphie, "tampographie", offset, transfert thermique, ...) sur des supports photoluminescents au moyen d'encres non photoluminescentes,
par superposition d'un support opaque ou non, teinté ou non, perforé et/ou rendu opaque à des emplacements choisis laissant apparaître la luminescence d'un second support luminescent aux endroits de perforations et/ou aux endroits transparents.

Ces divers procédés ne permettent pas de réaliser des reproductions présentant une résolution très fine, des images très nettes, qui puissent être visibles assez fidèlement de nuit comme de jour. Ce sont souvent des dessins plutôt simples, géométriques, avec peu de détails et peu de teintes. De plus, les pigments photoluminescents teintés n'offrent qu'un nombre limité de teintes et leurs caractéristiques de luminescence aussi bien en intensité qu'en durée sont limitées. Dans toutes ces reproductions, un élément qui a une forte influence négative sur le rendu de l'image est la couleur du produit luminescent qui est souvent jaune.

Dans le GB-A-2 147 542, on décrit un procédé selon lequel l'image est formée directement par le matériau luminescent ou selon une variante d'exécution en appliquant sur le matériau luminescant une couche d'un matériau opaque.

Le but de la présente invention est de permettre de réaliser en reproduction à effet de luminescence tous les types d'images tels qu'images photographiques, dessins techniques, oeuvres d'artistes, images artificielles, logos, textes, effets de textures de bois, de pierres, de métal, de tissus, de liquides, de végétaux, etc. Ces reproductions sont réalisées avec une très bonne qualité de détail, de netteté, de contraste et de teintes tout en permettant à l'image luminescente d'avoir une très bonne intensité et une durée supérieure à celle de l'état de la technique actuel.

Le procédé selon l'invention est caractérisé par le fait qu'on procède selon les étapes suivantes :
a. on prépare un film comprenant un matériau luminescent,
b. on prépare un filtre transparent pour constituer une interface de cohésion entre le matériau luminescent et une surface munie d'une image et attenuer l'influence de la couleur du matériau luminescent sur le rendu de la reproduction, et
c. on imprime sur au moins une surface permettant le passage de la lumière une image en faisant en sorte qu'elle soit transparente.

L'avantage du procédé selon l'invention est qu'il permet d'imprimer n'importe quel type d'images tout en conservant sa finesse, c'est-à-dire ses nuances, ses teintes, ses détails, que l'impression, soit en ton continu, par exemple par laser, ou photographique positive ou négative, pour obtenir une qualité photographique, ou en tramé très fin, par exemple en offset, ou en aplat, par exemple en sérigraphie. La condition est que cette impression soit transparente et faite sur une ou plusieurs surfaces laissant passer la lumière afin que le matériau luminescent puisse être atteint par la lumière pour emmagasiner de manière optimale l'énergie lumineuse, lorsqu'il s'agit d'un matériau photoluminescent, et surtout permettre à ladite énergie d'être restituée par l'émission lumineuse du produit au travers de la reproduction et lesdites surfaces. Le matériau luminescent est, bien entendu, de préférence photoluminescent, mais d'autres matériaux que l'on peut charger par d'autres énergies, telles que l'énergie électrique, peuvent être utilisés. Le produit luminescent ayant une couleur qui nuit à la qualité de la reproduction, un filtre transparent adéquat doit être prévu. Ce filtre peut être soit un film disposé sur le film avec le produit luminescent, soit être incorporé directement dans le film avec le matériau luminescent.

Selon une autre variante d'exécution, il est prévu d'imprimer l'image sur le filtre par des moyens connus, par exemple transfert thermique, offset, sérigraphie, etc.

Selon une autre variante d'exécution, l'image est imprimée directement sur le film avec le matériau luminescent incorporant le filtre, la surface sur laquelle l'image est imprimée étant toujours une surface laissant passer la lumière.

Selon une autre variante d'exécution, l'image est imprimée sur un support transparent qui est ensuite apposé sur le film comprenant le matériau luminescent et sur lequel est apposé le filtre.

Selon une autre variante d'exécution, l'image est aussi imprimée sur un support transparent qui est apposé sur le film comprenant le matériau luminescent et le filtre.

Selon une autre variante d'exécution, dans le but d'optimaliser l'émission lumineuse du matériau luminescent, on applique un film de rétrodiffusion sur le dos du film incorporant le produit luminescent.

Selon une autre variante d'exécution, l'image ou des parties de l'image juxtaposées ou superposées est imprimée sur deux surfaces différentes laissant passer la lumière permettant ainsi d'obtenir un effet de profondeur et, le cas échéant, un effet de relief.

En effet, on peut, dans le cas le plus simple, imprimer l'image entière ou des parties sur deux, faces d'un support transparent que l'on appose ensuite sur le film avec le matériau luminescent, le filtre ayant été préalablement apposé sur ledit film ou incorporé dans le matériau luminescent.

Il est également possible d'imprimer une partie de l'image, par exemple le fond, sur le filtre et l'autre sur un support transparent ou encore imprimer une partie de l'image sur le film comprenant le matériau luminescent et le filtre et un support transparent. Dans ce dernier cas, l'impression sur le support transparent pourrait être faite aussi sur les deux faces, totalement ou partiellement créant ainsi un effet de relief en plus de la profondeur. Si des parties de l'image superposées sont imprimées sur des surfaces différentes et en couleurs différentes en fonction de l'angle d'observation, la superposition des couleurs modifiera aussi la couleur de la reproduction.

L'invention concerne également des reproductions obtenues par la mise en oeuvre du procédé selon l'invention.

Ainsi, une reproduction à effet de luminescence est caractérisée par le fait qu'elle est composée d'un film comprenant un matériau luminescent, d'un filtre transparent et d'une image imprimée sur au moins une surface laissant passer la lumière.

Selon une autre variante, l'image est imprimée totalement ou en partie juxtaposées et/ou superposées sur deux surfaces différentes laissant passer la lumière permettant ainsi de créer un effet de profondeur et, le cas échéant, de relief.

Enfin, la reproduction peut comprendre un simple écran de protection transparent, notamment de protection contre le rayonnement ultraviolet.

L'invention sera décrite plus en détail à l'aide du dessin annexé.

La figure 1 est une vue schématique en coupe d'une reproduction selon une variante d'exécution.

La figure 2 est une coupe schématique d'une reproduction selon une autre variante d'exécution.

La figure 3 est une coupe schématique de reproduction selon une autre variante d'exécution.

Dans la réalisation la plus simple de l'invention, une image 2 est reproduite sur un support transparent 1 et un film 4 incorporant un produit luminescent et plus spécialement photoluminescent est appliqué sur le support 1, soit du même côté que l'image imprimée, soit de l'autre. Un filtre 3 sous la forme d'un film permettant d'atténuer les effets de la couleur du matériau photoluminescent est inséré entre le support 1 et le film 4.

Selon une autre exécution, le filtre 3 peut être directement incorporé dans le film 4 avec le produit photoluminescent.

Enfin, dans une exécution encore plus élaborée, un film de rétrodiffusion 5 est appliqué au dos du film 4 avec le produit photoluminescent afin de permettre d'optimaliser l'émission photolumineuse par la rétrodiffusion de la luminescence du produit du matériau photoluminescent, le filtre étant soit apposé sur le matériau luminescent, soit incorporé dans ledit matériau.

Nous passerons maintenant en revue les différents éléments utilisés pour la réalisation de l'invention.

Le support 1 doit avoir une excellente transparence afin de laisser passer d'une manière optimale, d'une part, la lumière du jour et/ou artificielle permettant au matériau photoluminescent d'emmagasiner l'énergie et, d'autre part, de permettre l'émission lumineuse du produit photoluminescent.

Le support peut être lisse ou en relief, brillant ou mat, teinté ou non. Différentes matières peuvent être employées, notamment le polypropylène et le polyester. Un des facteurs dont il faut tenir compte dans le choix de la matière est la qualité de protection aux rayonnements UV de la matière et sa compatibilité avec les autres composants de la reproduction. Cette protection et compatibilité garantiront une bonne et longue stabilité de la reproduction concernant sa netteté, les détails, les teintes ...

La déposante a réalisé de bonnes reproductions en utilisant des supports dont l'épaisseur est comprise entre 80 et 120 microns.

La reproduction 2, c'est-à-dire l'image imprimée, doit avoir une bonne transparence afin de laisser passer d'une manière optimale la lumière dans les deux sens.

Différentes techniques d'impression sont utilisées telles que l'impression laser, jet d'encre, offset, photographique (par exemple diapositives) etc. Le mode d'impression sera choisi en fonction des possibilités de transparence des encres, de la finesse d'impression et de la compatibilité avec les autres composants de la reproduction photolumineuse.

La déposante a obtenu d'excellentes reproductions lorsque l'épaisseur de l'impression était inférieure à 10 microns.

Il est évident qu'uniquement l'épaisseur de l'impression n'est pas à elle seule déterminante pour la transparence, mais également la qualité des encres utilisées et la résolution de l'impression.

Comme mentionné précédemment, un filtre 3 plus ou moins teinté et ayant une excellente transparence doit être créé pour atténuer et corriger les effets de la couleur du matériau luminescent sur le rendu de la reproduction. Ce filtre doit être d'une excellente transparence pour ne pas altérer la netteté, le contraste, les nuances des teintes de la reproduction lors de la réflexion de la lumière du jour et/ou artificielle et de l'émission photolumineuse, c'est-à-dire contribuer à obtenir une image aussi fidèle que possible. La transparence du filtre est également nécessaire pour préserver au maximum les performances de luminescence de la reproduction photolumineuse.

Selon le type d'impression utilisé et le résultat recherché, l'image peut être imprimée directement sur le filtre, par exemple par transfert thermique ou offset, ou sérigraphie, ou sur le film incorporant le matériau luminescent et le filtre. Ce qui importe, est que la surface sur laquelle l'image sera imprimée soit parfaitement homogène et lisse et laisse passer la lumière, ne serait-ce que pour permettre le rayonnement d'émission du matériau luminescent. Ainsi, le filtre apposé sur le matériau luminescent crée une surface transparente prête à recevoir tout type d'impression direct ou le support sur lequel l'image a été imprimée ou un écran de protection. Le filtre est une interface de cohésion entre le matériau luminescent et l'un des éléments mentionnés précédemment pour un rendu fidèle de l'image et l'atténuation de la couleur du matériau luminescent.

Différentes techniques de création du, filtre peuvent être envisagées telle que l'application d'un fin film ou encore l'insertion du filtre directement dans le matériau luminescent.

Le choix de la fabrication du filtre, de la matière, du taux de concentration et de l'épaisseur seront définis en fonction des images et des résultats souhaités et de l'effet de la réflexion obtenu de jour comme de l'effet de luminescence obtenu de nuit.

Le film comprenant le matériau luminescent 4 et plus précisément photoluminescent d'une manière générale doit être préparé de façon que les caractéristiques du pigment luminescent ne soient pas altérées afin de garantir un produit présentant une intensité limineuse, une durée de luminescence et une stabilité dans le temps qui soient optimales.

L'obtention de la couche de produit luminescent peut être réalisée notamment par l'application d'un film luminescent ou l'utilisation de plaques luminescentes. Toutefois, l'application d'un film luminescent avec au préalable une bonne préparation du matériau luminescent selon les moyens connus de l'homme de l'art est souvent la meilleure solution. En effet, cette dernière solution permet d'obtenir de très bons résultats luminescents, de varier de façon très précise et rationnelle les caractéristiques d'intensité et de durée des propriétés de luminescence des couches lumineuses, et de faire varier de façon très rationnelle et précise les caractéristiques de souplesse ou de rigidité des couches luminescentes, ainsi que celles des reproductions à effet luminescent.

On obtient ainsi une reproduction luminescente fiable tant au niveau de sa qualité d'image, c'est-à-dire la profondeur de champ, les nuances, les détails, etc. que de sa tenue, c'est-à-dire l'absence de déformation, dégradation. Ainsi, cette forme de réalisation permet également d'atténuer fortement les problèmes de tensions mécaniques, c'est-à-dire la contraction, expansion lors des chocs thermiques que le produit peut subir.

De plus, l'intérêt de l'utilisation d'un film contenant le matériau luminescent au lieu d'une plaque est son ajustement exact au format nécessaire pour la reproduction, minimisant ainsi au maximum les pertes et les déchets.

Enfin, le film de rétrodiffusion 5 doit être appliqué au dos du produit luminescent. Idéalement, le film de rétrodiffusion est un miroir ou est teinté en blanc, il est homogène et le plus opaque possible. Ceci permet d'optimaliser l'émission lumineuse par la rétrodiffusion de la luminescence du matériau luminescent au travers des différentes couches se trouvant au dessus du matériau luminescent

Le film de rétrodiffusion peut être obtenu de différentes manières connues de l'homme de l'art telles que l'application d'un film ou l'impression d'un film.

Dans certains cas, l'utilisation d'un film rigide, miroir ou teinté en blanc offre l'avantage de rigidifier la reproduction luminescente.

Selon l'invention, un mode de réalisation qui s'est avéré de bonne qualité consiste à effectuer une reproduction 2 à effet luminescent par l'impression de l'image avec la technique du laser, ladite reproduction 2 étant rendue solidaire par la technique de la thermofusion (hot Melt) sur la face interne du support transparent 1. L'application d'un filtre 3 sous forme d'un fin film se situant entre 50 et 150 microns sur la face interne du support est rendue solidaire également par la technique de la thermofusion (hot Melt) et avec l'application d'un produit luminescent sous la forme d'un film d'environ 300 microns sur la face externe du filtre rendu solidaire également par thermofusion. Enfin, on applique un film de rétrodiffusion par impression sérigraphique en blanc opaque sur la face externe du produit photoluminescent. Comme décrit ci-dessus, l'invention permet de réaliser une bonne reproduction photolumineuse tant au niveau de la diversité que de la qualité d'images.

Il est à relever que si l'on désire une reproduction à effet luminescent d'aspect lisse et brillant, il faut utiliser un support transparent brillant. Si l'on désire un aspect lisse et mat, il faut utiliser un support transparent mat. Si l'on désire une reproduction à effet luminescent avec l'aspect relief, l'impression de la reproduction doit se faire sur la face extérieure du support transparent, tandis que sur l'autre face du support on dispose le filtre et le matériau luminescent et, le cas échéant, le film de rétrodiffusion.

Il est également possible d'obtenir un effet relief en utilisant un support transparent avec un relief sur la face extérieure, l'image étant imprimée sur une autre surface laissant passer la lumière, par exemple l'autre face dudit support et/ou le filtre ou si le filtre est incorporé dans le matériau luminescent avec une impression partielle ou totale sur le film 4.

Différentes combinaisons, sans sortir du cadre de la présente invention, sont possibles pour obtenir des effets désirés. Ainsi, l'image peut être imprimée à choix, totalement ou partiellement sur l'une ou plusieurs surfaces différentes telle que : les deux surfaces d'un support transparent, le filtre ou le film avec le matériau luminescent incorporant le filtre. L'impression peut se faire de façon directe, offset, laser, sérigraphie, "tampographie", etc. ou indirecte (transfert thermique).

Des aspects brillants ou mats sont obtenus en utilisant le support transparent adéquat.

Dans les exemples illustrés aux figures annexées, on a représenté schématiquement différentes variantes pour la création de reproductions luminescentes. Ainsi, on peut utiliser des supports complètement indépendants pour chacun des éléments (voir figure 2), soit un support transparent 1, une reproduction 2, un filtre 3, un produit luminescent 4 et/ou intégrer quelques un de ces éléments comme dans la figure 1. Le support 1 et l'image 2 sont réunis sur un même élément, tandis que le filtre et le produit luminescent 4 sont réunis sur un autre élément.

Enfin, l'exécution de la figure 3 est similaire à celle de la figure 1, sauf qu'un troisième élément, à savoir un film de rétrodiffusion 5 est également prévu.

Des reproductions à effet luminescent peuvent être produites recto-verso, sans sortir du cadre de la présente invention, soit en produisant, selon l'invention, deux reproductions que l'on assemble dos à dos, soit en utilisant un film luminescent commun aux deux films permettant ainsi une économie de matière et rationalisation de la production.

Les reproductions à effet luminescent ainsi produites peuvent être utilisées dans des domaines aussi multiples que variés, par exemple publicitaires, horlogerie, bijouterie, touristiques, jeux, etc. La reproduction peut être conditionnée sous une multitude de forme, par exemple en tant que porte-clés, badges, tee-shirt, casquettes, cadrans de montres, cadres, bracelets, etc.

## Revendications

1. Procédé de fabrication d'une reproduction avec effet de luminescence, caractérisé en ce que l'on procède selon les étapes suivantes :
a. on prépare un film comprenant un matériau luminescent,
b. on prépare un filtre transparent pour constituer une interface de cohésion entre le matériau luminescent et une surface munie d'une image et atténuer l'influence de la couleur du matériau luminescent sur le rendu de la reproduction, et
c. on imprime sur au moins une surface permettant le passage de la lumière une image en faisant en sorte qu'elle soit transparente.

2. Procédé selon la revendication 1, caractérisé en ce que l'image est imprimée sur le filtre.

3. Procédé selon la revendication 1, caractérisé en ce que le filtre est incorporé dans le matériau luminescent et l'image est imprimée sur ledit film comprenant le matériau luminescent et le filtre.

4. Procédé selon la revendication 1, caractérisé en ce que l'image est imprimée sur un support transparent, et que l'on appose ledit support sur le film comprenant le matériau luminescent et sur lequel est apposé le filtre.

5. Procédé selon la revendication 3, caractérisé en ce que l'image est imprimée sur un support transparent et que l'on appose ledit support sur le film comprenant le matériau luminescent et le filtre.

6. Procédé selon l'une quelconque des revendications 1 à 5, caractérisé en ce que l'on applique sur la face libre du film comprenant le matériau luminescent un film de rétrodiffusion.

7. Procédé selon l'une quelconque des revendications 1 à 5, caractérisé en ce que l'image ou des parties de l'image superposées et/ou juxtaposées est imprimée sur au moins deux surfaces différentes laissant passer la lumière.

8. Reproduction avec effet de luminescence, caractérisée en ce qu'elle comprend un film fait d'un matériau luminescent, d'un filtre de cohésion transparent disposé entre le matériau luminescent et une surface permettant le passage de la lumière sur laquelle une image est imprimée.

9. Reproduction selon la revendication 8, caractérisée par le fait que l'image est imprimée totalement ou en parties juxtaposées et/ou superposées sur deux surfaces transparentes différentes créant ainsi un effet de profondeur ou relief.

10. Reproduction selon l'une des revendications 8 ou 9, caractérisée par le fait que la reproduction comprend un écran de protection, notamment de protection contre le rayonnement ultraviolet.

## Patentansprüche

1. Verfahren zur Herstellung einer Reproduktion mit Lumineszenz-Effekt, dadurch gekennzeichnet, dass folgende Schritte ausgeführt werden:
a. es wird ein Film mit einem lumineszierenden Material hergestellt,
b. es wird ein transparentes Filter hergestellt, um eine Kohäsionsgrenzfläche zwischen dem lumineszierenden Material und einer mit einem Bild versehenen Oberfläche zu bilden und um den Einfluss der Farbe des lumineszierenden Materials auf die Wiedergabe der Reproduktion zu mildern, und
c. es wird ein Bild auf wenigstens eine Oberfläche, welche den Durchgang von Licht erlaubt, gedruckt, wobei man es so einrichtet, dass sie transparent ist.

2. Verfahren nach Anspruch 1, dadurch gekennzeichnet, dass das Bild auf das Filter gedruckt wird.

3. Verfahren nach Anspruch 1, dadurch gekennzeichnet, dass das Filter im lumineszierenden Material eingebettet ist und dass das Bild auf den erwähnten, das lumineszierende Material und das Filter aufweisenden Film gedruckt wird.

4. Verfahren nach Anspruch 1, dadurch gekennzeichnet, dass das Bild auf einen transparenten Träger gedruckt wird und dass man diesen Träger auf den das lumineszierende Material aufweisenden Film aufbringt, auf welchen das Filter aufgebracht wird.

5. Verfahren nach Anspruch 1, dadurch gekennzeichnet, dass das Bild auf einen transparenten Träger gedruckt wird und dass man diesen Träger auf den das lumineszierende Material und das Filter aufweisenden Film aufbringt.

6. Verfahren nach einem der Ansprüche 1 bis 5, dadurch gekennzeichnet, dass man auf die freie Seite des das lumineszierende Material aufweisenden Films einen rückstreuenden Film aufbringt.

7. Verfahren nach einem der Ansprüche 1 bis 5, dadurch gekennzeichnet, dass das Bild oder überlagerte und/oder nebeneinander angeordnete Teile des Bildes auf wenigstens zwei verschiedene Oberflächen gedruckt werden, welche das Licht durchlassen.

8. Reproduktion mit Lumineszenz-Effekt, dadurch gekennzeichnet, dass sie einen aus einem lumineszierenden Material gefertigten Film und ein transparentes Kohäsionsfilter aufweist, welches zwischen dem lumineszierenden Material und einer lichtdurchlässigen Oberfläche angeordnet ist, auf welcher ein Bild aufgedruckt ist.

9. Reproduktion nach Anspruch 8, dadurch gekennzeichnet, dass das Bild vollständig oder in überlagerten und/oder nebeneinander angeordneten Teilen auf zwei verschiedene transparente Oberflächen gedruckt ist, welche auf diese Weise einen Tiefen- oder Relief-Effekt erzeugen.

10. Reproduktion nach einem der Ansprüche 8 oder 9, dadurch gekennzeichnet, dass die Reproduktion einen Schutzschirm, insbesondere einen Schutzschirm gegen ultraviolette Strahlen, aufweist.

## Claims

1. Process for manufacturing a reproduction with a luminescence effect, characterized in that the following steps are carried out :
a. a film comprising a luminescent material is prepared ;
b. a transparent filter is prepared in order to form a cohesive interface between the luminescent material and a surface provided with an image and to moderate the influence of the color of the luminescent material on the rendition of the reproduction ; and
c. an image is printed on at least one surface allowing light to pass through it, ensuring that it is transparent.

2. Process according to claim 1, characterized in that the image is printed on the filter.

3. Process according to claim 1, characterized in that the filter is incorporated into the luminescent material and the image is printed on said film comprising the luminescent material and the filter.

4. Process according to claim 1, characterized in that the image is printed on a transparent carrier and in that said carrier is affixed to the film comprising the luminescent material and to which the filter is affixed.

5. Process according to claim 3, characterized in that the image is printed on a transparent carrier and in that said support is affixed to the film comprising the luminescent material and the filter.

6. Process according to any one of claims 1 to 5, characterized in that a backscattering film is applied to the free face of the film comprising the luminescent material.

7. Process according to any one of claims 1 to 5, characterized in that the image or parts of the image which are superposed and/or juxtaposed is/are printed on at least two different surfaces allowing light to pass through them.

8. Reproduction with a luminescence effect, characterized in that it comprises a film made of a luminescent material, of a cohesive transparent filter set out between the luminescent material and one surface allowing light to pass through it on which an image is printed.

9. Reproduction according to claim 8, characterized in that the image is printed completely or in juxtaposed and/or superposed on two different surfaces, thus making it possible to create a depth effect or a relief effect.

10. Reproduction according to anyone of claims 8 or 9, characterized in that the reproduction comprises a protective screen, in particular a screen for protection against ultraviolet.
